# EUROPÄISCHE PATENTSCHRIFT

(11) **EP 0 693 332 B1**
(45) Veröffentlichungstag und Bekanntmachung des Hinweises auf die Patenterteilung: **27.10.1999**
(21) Anmeldenummer: 95111056.8
(22) Anmeldetag: 14.07.1995
(51) Int. Cl.: B21D 43/05

(54) **Presse mit Greiferschienen**
Press with transfer bars
Presse à barres de transfert

(30) Priorität: 20.07.1994 DE 4425560
(43) Veröffentlichungstag der Anmeldung: 24.01.1996
(73) Patentinhaber: Schuler Pressen GmbH & Co. KG, 73033 Göppingen (DE)
(72) Erfinder: Thudium, Karl, D-73116 Wäschenbeuren (DE); Dangelmayr, Andreas, D-73113 Ottenbach (DE); Wolz, Dieter, D-73092 Heiningen (DE)

(56) Entgegenhaltungen:
- DE-A- 3 725 310
- JP-A- 1 237 030
- US-A- 3 596 498
- PATENT ABSTRACTS OF JAPAN vol. 013 no. 565 (M-907) ,14.Dezember 1989 & JP-A-01 237030 (ISHIKAWAJIMA HARIMA HEAVY IND CO LTD) 21.September 1989,

## Beschreibung

Die Erfindung betrifft eine Einrichtung zum Umsetzen von Werkstücken in den Bearbeitungsstationen einer Presse nach der im Oberbegriff des Anspruchs 1 näher definierten Art.

Um Pressen möglichst effektiv betreiben zu können, soll ein zu fertigendes Werkstück diese mit möglichst hoher Geschwindigkeit durchlaufen.

Um dies zu ermöglichen, müssen die Werkstücktransporteinrichtungen, die oftmals als Greiferschienen ausgeführt sind, entsprechend schnell bewegt werden. Allerdings sind keine beliebig hohen Geschwindigkeiten möglich, da die Werkstücktransporteinrichtungen meist über Kurvenscheiben bewegt werden, wobei an den Kurvenscheiben Hebel anliegen, welche die Kontur der Kurvenscheibe abtasten. Die hieraus resultierende Bewegung der Hebel wird anschließend in die gewünschte Richtung zum Aufnehmen oder Transportieren des Werkstückes über geeignete Einrichtungen gelenkt.

Hierbei tritt das Problem auf, daß bei einer zu hohen Drehzahl der Kurvenscheiben die an diesen anliegenden Hebel nicht mehr vollständig und/oder permanent an der Kurvenscheibe anliegen, sondern aufgrund der auftretenden Flieh- und Trägheitskräfte von der Kurvenscheibe abheben, so daß ein kontrollierter Werkstücktransport innerhalb der Presse nicht mehr möglich ist.

Aus der DE 38 32 499 ist eine Presse mit Greiferschienen bekannt, welche mit Doppelkurvenscheiben versehen ist, wobei die Kontur der Doppelkurvenscheiben von einem Hebel abgetastet wird.

Bei der Anordnung nach der genannten Druckschrift tritt allerdings das Problem auf, daß aufgrund von Fertigungstoleranzen, sowohl der Kurvenscheiben als auch des Hebels, ein geringes Spiel beim Abtasten der Kurvenscheiben unvermeidlich ist, wodurch es zu Ungenauigkeiten beim Transport von Werkstücken zwischen den einzelnen Stationen einer Presse kommen kann.

Des weiteren besteht bei einer verhältnismäßig hohen Drehzahl der Doppelkurvenscheiben die Gefahr, daß, wie bereits erwähnt, der Hebel nicht mehr permanent an der Doppelkurvenscheibe anliegt und diese abtastet, so daß auch hierdurch ein störungsfreier Transport der Werkstücke zwischen den einzelnen Stationen einer Presse nicht mehr gewährleistet ist.

Aus der DE-OS 21 12 590 ist eine Pressenstraße bekannt, bei der einzelne Baueinheiten der Pressenstraße durch unter der Bodenebene angeordnete Fördereinrichtungen verfahren werden können.

In der genannten Offenlegungsschrift ist eine Kurvenscheibe beschrieben, an welcher eine mit einer Andrückrolle versehene Schwinge anliegt, welche von einem Pneumatikzylinder gegen die Kurvenscheibe gedrückt wird.

Die beschriebene Vorrichtung dient jedoch nicht zum Umsetzen von Werkstücken in den Bearbeitungsstationen von Pressen, sondern lediglich zum Verschieben ganzer Baueinheiten einer Pressenstaße.

Mit der DE-A-37 25 310 (Nächster Stand der Technik) ist eine mechanische Transfereinrichtung beschrieben mit zwei parallelen Transportstangen mit Greifmitteln zum Umsetzen von Gegenständen durch wiederholtes Schließen, Heben, Transfer, Senken und Öffnen als Bewegungen für die Transportstangen. Zum Antreiben hierfür dient ein Mechanismus aus drehbarer Nockenwelle, von dieser getragenen Steuerkurven und mit diesen zusammenwirkenden Schwinghebeln. Die Schwinghebel werden von Tellerfedern in Andruckberührung mit den Steuerkurven gehalten. Hierdurch soll eine ruckfreie Arbeitsweise erreicht werden. Die Transfereinrichtung ist auf eine maximale Geschwindigkeit auszulegen. Bei Überschreiten der Geschwindigkeit kommt es zu einem Abheben der Schwinghebel von den Steuerkurven und somit zu nicht bestimmbaren Zeiträumen, in denen ungewollte Positionsveränderungen im Transfer während des Umsetzens und der Ablage der Gegenstände in den Bearbeitungsstufen auftreten.

Der Vorliegenden Erfindung liegt daher die Aufgabe zugrunde, eine Presse mit Greiferschienen zum Umsetzen von Werkstücken in den Bearbeitungsstationen vorzusehen, die die genannten Nachteile des Standes der Technik beseitigt, insbesondere die wirtschaftlich arbeitet und Störungen des Werkstücktransportes zwischen den einzelnen Bearbeitungsstationen einer Presse ausschließt.

Erfindungsgemäß wird diese Aufgabe durch die im Anspruch 1 genannten Merkmale gelöst.

Durch das Andrücken einer der beiden Rollen gegen die Kurvenscheibe kann jegliches Spiel zwischen Schwinghebel und Rollen und den Kurvenscheiben Vermieden werden, so daß auch die gesamte Werkstücktransporteinrichtung fehlerfrei arbeitet. Durch das Vorsehen einer Vorspanneinrichtung, welche eine der beiden Rollen gegen die Kurvenscheiben drückt, können die Kurvenscheiben mit Verhältnismäßig hoher Drehzahl betrieben werden, so daß der Durchsatz durch die Presse hindurch erhöht werden kann und die Presse somit wirtschaftlicher arbeitet.

Vorteilhafte Ausgestaltungen und Weiterbildungen der Erfindung ergeben sich aus den Unteransprüchen und den nachfolgend anhand der Zeichnung prinzipmäßig dargestellten Ausführungsbeispielen.

Es zeigt:
- Fig. 1: eine Ansicht eines Schwinghebels, der eine Doppelkurvenscheibe abtastet; und
- Fig. 2: eine Seitenansicht der Fig. 1.

Bezugnehmend auf Fig. 1 und 2 ist eine Doppelkurvenscheibe 1 dargestellt, die zwei einzelne Kurvenscheiben 2 und 3 aufweist. Die Einzelkurvenscheiben 2, 3 sind auf einer gemeinsamen Welle 4 angeordnet, so daß sie sich synchron bewegen.

Zum Abtasten der Konturen der Doppelkurvenscheibe 1 sind zwei Rollen 5, 6 vorgesehen, welche an den jeweiligen Einzelkurvenscheiben 2, 3 anliegen.

Über einen Schwinghebel 7 sowie eine Stange 8 sind die Rollen 5, 6 mit der Werkstücktransporteinrichtung der Presse verbunden.

Die Verbindung zwischen dem Schwinghebel 7 und der Stange 8 erfolgt über ein Drehgelenk 9.

Der Schwinghebel 7 selbst ist an einer Stelle 10 drehbar gelagert. Die Drehachse des Schwinghebels 7 verläuft hierbei parallel zur Axialrichtung der Welle 4.

Die Rollen 5, 6 sind jeweils auf Bolzen 11, 12 drehbar gelagert. Der Bolzen der Rolle 5 ist ein Exzenterbolzen 11 und über einen Anlenker 13 mit einer Vorspanneinrichtung verbunden, welche in dem vorliegenden Ausführungsbeispiel als Hydraulikzylinder 14 ausgeführt ist.

Die Vorspanneinrichtung 14, d.h. der Hydraulikzylinder, ist hierbei mittels eines Lagerbockes 15 mit dem Schwinghebel 7 fest verbunden, wobei die Unterseite des Hydraulikzylinders 14, d.h. die der Kolbenstange 16 des Hydraulikzylinders 14 abgewandte Seite, drehbar auf dem Lagerbock 15 gelagert ist.

Das dem Hydraulikzylinder 14 abgewandte Ende der Kolbenstange 16 ist ebenfalls mit einem Drehgelenk versehen, so daß auch die Verbindung zwischen dem Anlenker 13 und der Kolbenstange 16 des Hydraulikzylinders 14 mittels eines Lagers, das eine Schwenkbewegung des Anlenkers 13 ermöglicht, erfolgt.

Aus Übersichtlichkeitsgründen ist die beschriebene Anordnung mit dem Hydraulikzylinder 14 nur für die Rolle 5 dargestellt. Selbstverständlich kann diese Anordnung, wie beschrieben, auch für die Rolle 6 vorgesehen sein.

Wird nun die Kolbenstange 16 des Hydraulikzylinders 14 verschoben, so wird aufgrund der exzentrischen Ausführung des Bolzens 11 die Rolle 5 näher an die Einzelkurvenscheibe 3 der Doppelkurvenscheibe 1 herangeführt, so daß das Spiel zwischen der Rolle 5 und der Einzelkurvenscheibe 3 und zwischen der Rolle 6 und der Einzelkurvenscheibe 2 aufgehoben wird. Hierdurch wird eine allzeitige Anlage der Rollen 5, 6 an den Einzelkurvenscheiben 2, 3 erreicht.

Hierdurch wird eine Vorspannung der Rollen 5, 6 gegen die Doppelkurvenscheibe 1 erreicht, wodurch das gesamte Transfersystem für den Transport der Werkstücke zwischen den einzelnen Stationen einer Presse sicher und mit einer verhältnismäßig hohen Drehzahl der Doppelkurvenscheibe 1 betrieben werden kann, so daß die Wirtschaftlichkeit einer mit der beschriebenen Vorrichtung ausgerüsteten Presse gesteigert werden kann.

Fig. 2 zeigt eine Seitenansicht der Anordnung nach der Fig. 1.

In dieser Ansicht ist der Versatz der Rollen 5, 6 sehr gut zu erkennen. Des weiteren kann der Fig. 2 entnommen werden, daß der Schwinghebel 7 hohl ausgeführt ist, so daß in den Hohlräumen des Schwinghebels 7 die Lagerstellen für die Rollen 5, 6 sowie für den Drehpunkt 10 des Schwinghebels 7 vorgesehen werden können.

Anstatt als Hydraulikzylinder kann die Vorspanneinrichtung 14 auch vorteilhaft als Pneumatikzylinder oder als mechanische Einrichtung ausgeführt sein. Wichtig ist nur, daß ein ausreichend großer Druck mit der Vorspanneinrichtung 14 erzielt wird, welcher die Rollen 5, 6 gegen die Umfangsflächen der Doppelkurvenscheibe 1 unter Vorspannung drückt und somit das Spiel zwischen der Doppelkurvenscheibe 1 und den Rollen 5, 6 ausgleicht.

## Patentansprüche

1. Einrichtung zum Umsetzen von Werkstücken in den Bearbeitungsstationen einer Presse, mit einer von einem Motor drehgetriebenen Welle (4), auf die Kurvenscheiben aufgesetzt sind, von denen zumindest zwei Kurvenscheiben (2, 3) zu einer Doppelkurvenscheibe (1) zusammengefaßt sind für den Abgriff der Kurvenformen für eine zwangsgeführte Bewegung eines Schwinghebels (7), und mit Verbindungslaschen (8) zum Umlenken der Bewegung des Schwinghebels (7) in Antriebsbewegung der Einrichtung zum Umsetzen, wobei an dem Schwinghebel (7) zwei Rollen (5, 6) gelagert sind, die unter Verspannung auf der Doppelkurvenscheibe (1) laufen, von denen eine der beiden Rollen (5, 6) über einen Exzenter (11) an dem Schwinghebel (7) gelagert ist und der Exzenter (11) mit einer Verspanneinrichtung (14) zusammenwirkt, **dadurch gekennzeichnet,** daß die Rolle (5) auf einem Exzenterbolzen (11) drehbar gelagert ist und der Exzenterbolzen (11) mit einem Ende eines Anlenkers (13) starr verbunden ist, der anderenendes mit der Verspanneinrichtung (14) wirkverbunden ist und wobei die Verspanneinrichtung (14) eine aktivierbare Andrückeinheit ist.

2. Einrichtung nach Anspruch 1, **dadurch gekennzeichnet,** daß die Verspanneinrichtung (14) ein hydraulisches System ist.

3. Einrichtung nach Anspruch 1, **dadurch gekennzeichnet,** daß die Verspanneinrichtung (14) ein pneumatisches System ist.

4. Einrichtung nach Anspruch 1, **dadurch gekennzeichnet,** daß die Verspanneinrichtung (14) ein mechanisches System ist.

## Claims

1. Device for transferring workpieces into the processing stations of a press, having a shaft (4), which is rotationally driven by a motor and on which cam plates are mounted in position, of which at least two cam plates (2, 3) are combined to form a double cam plate (1) for scanning the cam shapes for a positively driven movement of a rocker lever (7), and having connecting straps (8) for converting the movement of the rocker lever (7) into drive movement of the transfer device, two rollers (5, 6) being mounted on the rocker lever (7) and running under preloading on the double cam plate (1), one of the two rollers (5, 6) being mounted on the rocker lever (7) via an eccentric (11), and the eccentric (11) interacting with a preloading device (14), characterized in that the roller (5) is rotatably mounted on an eccentric pin (11), and the eccentric pin (11) is rigidly connected to one end of a link (13), which at the other end is operatively connected to the preloading device (14), the preloading device (14) being a pressure unit which can be activated.

2. Device according to Claim 1, characterized in that the preloading device (14) is a hydraulic system.

3. Device according to Claim 1, characterized in that the preloading device (14) is a pneumatic system.

4. Device according to Claim 1, characterized in that the preloading device (14) is a mechanical system.

## Revendications

1. Dispositif pour le transfert de pièces à usiner dans les stations d'usinage d'une presse comportant un arbre (4) entraîné par un moteur, des cames étant montées sur l'arbre, dont au moins deux cames (2, 3) sont combinées pour former un disque double à cames (1) pour prélever le contour de came pour un guidage forcé d'un levier oscillant (7), ainsi que des éclisses de raccordement (8) pour le retour du mouvement du levier oscillant (7) dans le mouvement d'entraînement du dispositif pour le transfert, deux poulies (5, 6) étant agencées sur le levier oscillant (7) et tournant avec précontrainte sur le disque double à cames (1), l'une des deux poulies (5, 6) étant montée par l'intermédiaire d'un excentrique (11) sur le levier oscillant (7), l'excentrique (11) coopérant avec un dispositif de contrainte(14), **caractérisé en ce que** la poulie (5) est montée de façon à pouvoir tourner autour d'un boulon d'excentrique (11) et le boulon d'excentrique (11) étant relié de façon rigide à une extrémité d'un organe articulé (13) qui à son autre extrémité est relié de façon active au dispositif de précontrainte (14), le dispositif de précontrainte (14) étant une unité pouvant être activée pour exercer une pression d'appui.

2. Dispositif selon la revendication 1, **caractérisé en ce que** le dispositif de précontrainte (14) est un système hydraulique.

3. Dispositif selon la revendication 1, **caractérisé en ce que** le dispositif de précontrainte (14) est un système pneumatique.

4. Dispositif selon la revendication 1, **caractérisé en ce que** le dispositif de précontrainte (14) est un système mécanique.
